# EUROPÄISCHE PATENTSCHRIFT

(11) **EP 0 170 707 B1**
(45) Veröffentlichungstag und Bekanntmachung des Hinweises auf die Patenterteilung: **15.03.1989**
(21) Anmeldenummer: 84107915.5
(22) Anmeldetag: 06.07.1984
(51) Int. Cl.: D01G 21/00, D01G 11/04

(54) **Verfahren und Vorrichtung zur Trennung eines vliesartigen Füllmaterials von einem Stoffdecklage-Material**
Method and apparatus for separating a web-like filling material from a coating fabric
Procédé et appareil pour séparer le matériau de remplissage en forme de nappe d'un tissu de recouvrement

(43) Veröffentlichungstag der Anmeldung: 12.02.1986
(73) Patentinhaber: Badenia GmbH Steppdeckenfabrik, 77948 Friesenheim (DE)
(72) Erfinder: Mölders, Claus, D-7632 Friesenheim 4 (DE)
(74) Vertreter: Hansmann, Axel, Dipl.-Wirtsch.-Ing.

(56) Entgegenhaltungen:
- DE-A- 2 605 328
- DE-A- 3 301 976
- FR-A- 674 064
- US-A- 3 941 530

## Beschreibung

Die Erfindung betrifft ein Verfahren zum Trennen eines vliesartigen Füllmaterials von einem Stoffdecklage-Material entsprechend dem Oberbegriff des Anspruchs 1. Ebenso betrifft die Erfindung eine Vorrichtung zur Durchführung dieses Verfahrens.

Bei der Herstellung von Bekleidungsstücken, Steppdecken und dergleichen fallen in erheblichem Maße Reste an, bei denen bereits das vliesartige Füllmaterial mit dem Stoffdecklage-Material z. B. durch enge Steppnähte verbunden ist. Es ist aber auch möglich, daß die verschiedenen Materialien nur lose aufeinander liegen. Da das vliesartige Füllmaterial oft sehr wertvoll ist, ist es wirtschaftlich nicht vertretbar, dieses als Produktionsabfälle wegzuwerfen. Bisher wurden die verschiedenen Materialien von Hand getrennt, was z. B. bei festen Steppnähten sehr mühsam und zeitraubend werden konnte. Aber auch bei anderen Verbindungen mußte bislang die Trennung zur Wiedergewinnung des vliesartigen Füllmaterials von Hand erfolgen. Diese Tätigkeiten wurden größtenteils in Heimarbeit vergeben. Aufgrund des Kostendruckes gerade in dieser Branche führten diese besonders lohnintensiven Arbeiten dazu, daß das Wiedergewinnen von sogar hochwertigem, teurem Füllmaterial wie z. B. Schafwolle, wirtschaftlich nicht mehr vertretbar wurde.

In der DE-OS 27 03 063 wird ein Verfahren beschrieben, bei dem zusammengefügte Zellulose- und Kunststoffteile nach ihrem Zerschneiden durch einfaches Absaugen voneinander getrennt werden. Hierbei wird der weitaus größte Teil der Rückgewinnung von Zellulose also. durch einfaches Absaugen nach dem anfänglichen Zerschneidvorgang erzielt. Dies ist beim Erfindungsgegenstand nicht gegeben.

Bei der DE-OS 27 03 063 ist ein Rotor vorgesehen, welcher die Aufgabe hat, die Materialien zu zerschlagen. Das Trennen der Materialien findet dann wieder durch Absaugen statt. Dieses Zerschlagen ist dem normalen Zerschneidvorgang im Prinzip gleichzusetzen.

Das bekannte Verfahren arbeitet diskontinuierlich.

Der Erfindung liegt die Aufgabe zugrunde, ein Verfahren und eine Vorrichtung zur Durchführung des Verfahrens zu schaffen, bei denen mittels verschiedener Arbeitsvorgänge die verschiedenen Materialien maschinell so behandelt werden, daß das vliesartige Füllmaterial, getrennt von seinem Stoffdecklage-Material, zur Wiederverwendung anfällt.

Gelöst wird diese Aufgabe hinsichtlich des Verfahrens gemäß der Erfindung durch die im kennzeichnenden Teil des Anspruchs 1 angegebenen Merkmale. Die bei diesem Verfahren zum Einsatz kommende Vorrichtung geht von der DE-OS 19 07 827 aus und löst die gestellte Aufgabe durch die im Kennzeichen des Anspruchs 2 angegebenen Merkmale.

Hierzu ist aus der DE-OS 19 07 827 eine Vorrichtung bekannt, bei der durch Einsatz verschiedener Messer Abfallstücke zerkleinert werden. Aufgabe dieser Entgegenhaltung ist zu vermeiden, daß bandförmige Abfallstücke sich um die Transportwalzen herumwickeln. Diese Entgegenhaltung stellt somit auf das Aufschneiden ab, während bei der erfindungsgemäßen Vorrichtung ein Aufreißen über eine Krempelanordnung erreicht wird. Eine derartige Krempelanordnung wird in der Entgegenhaltung nicht beschrieben. Es wird bei Verarbeitung von Garnabfällen darauf hingewiesen, daß nach dem Stanz- und Schneidvorgang eine Krempel nachgeschaltet werden kann. Irgendwelche Hinweise auf die Ausgestaltung einer derartigen Krempelanordnung werden nicht gegeben.

Bei dem erfindungsgemäßen Verfahren bzw. bei der Vorrichtung wird das vliesartige Füllmaterial und das Stoffdecklage-Material in drei Arbeitsgängen maschinell bearbeitet, wobei beim letzten Arbeitsgang die Trennung des vliesartigen Füllmaterials vom Stoffdecklage-Material mittels Zentrifugalkraft stattfindet. Die gesamte Bearbeitungsdauer ist erheblich kürzer als bei Trennung der verschiedenen Materialien von Hand. Von Vorteil ist auch, daß in einzelne Arbeitsschritte von Hand eingegriffen werden kann sowie diese an betriebliche Gegebenheiten mühelos angepaßt werden können.

Weitere Ausgestaltungen der Erfindung sind in den Unteransprüchen angegeben.

Die Erfindung wird anhand der beigefügten Figuren erläutert.

Es zeigt :
Fig. 1 einen Querschnitt der Vorrichtung.
Fig. 2 eine teilweise Seitenansicht des verwendeten Morelldrahtes.

In einem ersten Arbeitsvorgang wird das Füllmaterial und das Stoffdecklage-Material mittels einer als Schneideinrichtung dienenden Stanze 11 zerkleinert. Die Idealgröße der geschnittenen Teile beträgt 20 x 20 mm bis 30 x 50 mm. Im Ausführungsbeispiel wird als Decklage-Material Baumwoll-Trikot mit einem Gewicht von 85-100 gr und als Füllmaterial Schafschurwolle mit einem m²⁻Gewicht zwischen 300 und 800 gr verwendet. Von der Stanze 11 wird das zerkleinerte Material einem zweiten Arbeitsvorgang über ein Gleitblech 25 zugeleitet. Dieses zerschnittene Material wird zwischen einem Walzenpaar 14, 15 eingezogen. Es kann jedoch, wie im Ausführungsbeispiel dargestellt, ein zweites Walzenpaar 14', 15' in Reihe dahinter angeordnet werden. Die Geschwindigkeit dieser Walzenpaare 14, 15 bestimmt die Stundenleistung der Anlage. Der Abstand der Walzen 14, 15 zueinander muß so groß sein, daß das Material gepreßt und gehalten wird. Dabei liegt der Abstand meistens zwischen 0 und 10 mm. Die Oberfläche der Walzen 14, 15 besteht aus Sägezahndraht. Beim Ausführungsbeispiel beträgt die Steigung 8 Gang pro Zoll, die Höhe 5,5 mm, die Teilung 7,5 mm sowie der Brustwinkel 30 Grad.

Die Walzenpaare 14, 15, 14', 15' geben das geschnittene Stoffdecklage- und Füllmaterial an eine Übertragungswalze 16, die das Material an die Krempel 12 des zweiten Arbeitsvorgangs weitergibt. Es kann auch eine zweite Übertragungswalze 16 vorgesehen werden. Die Übertragungswalze 16 hat die Aufgabe, das gesamte Material an den Tambour 17 der Krempel 12 zu übergeben und dabei das Material zu egalisieren. Der Durchmesser der Übertragungswalzen 16 kann beliebig gewählt werden. Im Ausführungsbeispiel beträgt der Durchmesser 213 mm, bei einer Umfangsgeschwindigkeit von 15 m pro Minute. Die Umfangsgeschwindigkeit selbst ist variabel und liegt bei 20 bis 40 % der Umfangsgeschwindigkeit des Tambours 17. Die Oberfläche der Übertragungswalze 16 besteht aus Sägezahndraht, der als Morelldraht im Handel erhältlich ist und eine Steigung von 10 Gang pro Zoll aufweist, eine Höhe von 4,7 mm, eine Teilung von 8,5 mm, einen Brustwinkel von 40°' sowie 30 Spitzen pro Quad ratzo 11.

Das Material wird nun von der Übertragungswalze 16 an den Tambour 17 abgegeben, wobei der Druchmesser des Tambours 17 beliebig gewählt werden kann. Im Ausführungsbeispiel beträgt dieser 850 mm. Die Umfangsgeschwindigkeit ist variabel und beträgt im Ausführungsbeispiel 50 m pro Minute.

Die Oberfläche des Tambours 17 weist Sägezahndraht der gleichen Beschaffenheit wie der der Übertragungswalze 16 auf. Um den Tambour 17 sind Walzenpaare 19, 19, 18', 19', 18", 19" angeordnet. Die Anzahl der Walzenpaare ist jedoch variabel und hängt von der zu bearbeitenden Materialbeschaffenheit ab. jedes Walzenpaar besteht aus einem Wender 18 und Arbeiter 19. Die Walzenpaare 18,19.18'. 19'. 18". 19" übernehmen zusammen mit dem Tambour das Trennen des Stoffdecklage-Materials vom vliesartigen Füllmaterial.

Beim klassischen Krempelvorgang wird versucht, durch einen Kammeffekt ein Egalisieren der Fasern zu erreichen. Im vorliegenden Verfahren soll jedoch nur ein Trennen des Stoffes von der Füllung erzielt werden. Hierzu muß der Oberflächendraht des Arbeiters 19, 19', 19" sowie des Tambours 17 in der Spitzenform (Morelldraht mit flacher Spitze (siehe Fig. 2)) und der Dichte so gewählt werden, daß das Füllmaterial vom Stoffdecklage-Material durch einen Walkvorgang getrennt wird.

Die Durchmesser des Arbeiters 19, 19', 19" und Wenders 18, 18', 18" sind beliebig, wobei zu beachten ist, daß der Wender 18, 18', 18" immer kleiner ist als der Arbeiter 19, 19', 19". Die Umfangsgeschwindigkeit der Walzenpaare 18, 19, 18', 19', 18", 19" hängt von den zu bearbeitenden Materialien ab. Diese Walzenpaare übernehmen zusammen mit dem Tambour 17 das Trennen des Stoffdecklage-Materials vom vliesartigen Füllmaterial. Die Umfangsgeschwindigkeit des Arbeiters 19, 19', 19" und Wenders 18,18', 18" ist ebenfalls abhängig von den zu bearbeitenden Materialien. Im Ausführungsbeispiel betragen sie beim Arbeiter 19, 19', 19" 7,5 m pro Minute und beim Wender 18, 18', 18" 15 m pro Minute. Die Umfangsgeschwindigkeit sollte beim Arbeiter 19, 19', 19" jedoch immer zwischen 10 und 30% der Umfangsgeschwindigkeit des Tambours 17 betragen, beim Wender 18, 18', 18" dagegen 20 bis 40 %.

Der Arbeiter 19, 19', 19" ist im Ausführungsbeispiel mit Sägezahndraht, der als Morelldraht im Handel erhältlich ist, mit einer Steigung von 10 Gang pro Zoll umwickelt, einer Höhe von 4,19 mm, einer Teilung von 5,08 mm, einem Brustwinkel von 40° und 50 Spitzen pro Quadratzoll. Der Wender 18, 18', 18" besitzt eine Oberfläche aus Bürsten. Die Dichte und Härte dieser Bürsten ist wiederum abhängig vom zu bearbeitenden Material. Ebenso ist der Abstand der Walzen zueinander vom zu bearbeitenden Material abhängig, wobei im Ausführungsbeispiel folgende Verhältnisse vorliegen:
Tambour 17/Arbeiter 19 5 mm
Tambour 17/Arbeiter 19' 4 mm
Tambour 17/Arbeiter 19" 3 mm

Der Abstand des Wenders 18, 18', 18" von seinem jeweiligen zugeordneten Arbeiter 19, 19', 19" ist abhängig von Dichte und Härte der Bürsten.

Nach der Bearbeitung des Materials am letzten Walzenpaar 18", 19" wird dieses mittels einer Bürstenwalze 26 vom Tambour 17 abgenommen und an eine Zentrifugierwalze 13 weitergegeben. Diese Zentrifugierwalze 13 ermöglicht die endgültige Trennung des Füllmaterials vom Stoffdecklage-Material. Es kann jedoch hinter der Zentrifugierwalze 13 über eine dazwischengeschaltete Bürstenwalze 20 eine weitere Zentrifugierwalze 21 vorgesehen werden, deren Umlaufgeschwindigkeit größer ist als die der Zentrifugierwalze 13. Es können auch noch weitere Zentrifugierwalzen mit jeweils dazwischengeschalteten Bürstenwalzen angebracht werden. Dabei ist zu beachten, daß jede weitere Zentrifugierwalze eine größere Umlaufgeschwindigkeit als die vorhergehende aufweist. Die Bürstenwalzen 20, 26 selbst übertragen lediglich das Material.

Die Zentrifugierwalzen 13, 21 sind mit Sägezahndraht. wie er als Morelldraht im Handel erhältlich ist, umwickelt. Dabei werden zwei unterschiedliche Drähte parallel aufgezogen. Der erste Draht hat im Ausführungsbeispiel eine Höhe von 3,8 mm, eine Teilung von 3,1 mm, einen Brustwinkel von 50°, eine Fußstärke von 1 mm und eine Steigung von 25 Gang pro Zoll. Der zweite Draht hat eine Höhe von 3,8 mm, eine Teilung von 5,5 mm, einen Brustwinkel von 50°, eine Fußstärke von 1 mm und eine Steigung von 32 Gang pro Zoll. Der Draht der Zentrifugierwalze 21 hat jedoch im Gegensatz zu dem der Zentrifugierwalze 13 eine Fußstärke von 0,8 mm. Der eingesetzte Draht muß so gewählt werden, daß die Fasern haften bleiben und der Stoff durch Zentrifugierkraft abgeworfen wird. Der Abstand der Bürstenwalzen 20, 26 zu den Zentrifugierwalzen 13, 21 muß so gewählt sein, daß eine Übergabe des Materials gewährleistet ist. Im Ausführungsbeispiel beträgt der Abstand -1 mm bis + 2 mm. Bei -1 1 mm bis ± 0 mm greifen die Bürsten in den Morelldraht ein.

Unterhalb der Bürstenwalzen 20, 26 und Zentrifugierwalzen 13, 21 befindet sich ein Auffanggitter 23, in das das Stoffdecklage-Material herunterfällt. Das Füllmaterial wird von der letzten Zentrifugierwalze 21 an eine Abziehbürstenwalze 22 abgegeben, von der es über ein Absaugrohr 24 zur Weiterverwendung abgesaugt wird.

## Patentansprüche

1. Verfahren zum Trennen eines vliesartigen Füllmaterials von einem Stoffdecklage-Material, die z. B. mechanisch, chemisch oder thermochemisch oder sonstwie verbunden sind, und die z. B. bei der Herstellung von Steppdecken, Bekleidungsstücken wie Anoraks, Thermoanzügen und dergleichen als Abfall entstehen, dadurch gekennzeichnet, daß in einem ersten Arbeitsvorgang das Füllmaterial und das Stoffdecklage-Material zerschnitten werden, in einem zweiten Arbeitsgang die Verbindungen zwischen den Materialien durch Reiß- bzw. Walkarbeit gelöst werden, und in einem dritten Arbeitsvorgang die Materialien durch Zentrifugieren getrennt werden.

2. Vorrichtung zur Durchführung des Verfahrens nach Anspruch 1 mit einer Schneideinrichtung in Kombination mit einer Krempel, dadurch gekennzeichnet, daß die Krempel (12) zur Lösung der Verbindungen zwischen den Materialien vorgesehen ist und daß wenigstens eine mit Morelldraht (27) umwickelte Walze (13) zur Trennung der Materialien durch Zentrifugieren hinter der Krempel (12) angeordnet ist.

3. Vorrichtung nach Anspruch 2, dadurch gekennzeichnet, daß wenigstens ein Walzenpaar (14, 15) zur Übergabe des geschnittenen Stoffdecklage- und Füllmaterials von der Schneidmaschine (11) an eine Übertragungswalze (16) zur Krempel (12) vorgesehen ist.

4. Vorrichtung nach Anspruch 2 oder 3, dadurch gekennzeichnet, daß wenigstens ein mit dem Umfang des Tambours (17) der Krempel (12) zusammenwirkendes Walzenpaar (18, 19), bestehend aus Arbeiter (19) und Wender (18) zur Trennung der Materialien vorgesehen ist.

5. Vorrichtung nach einem der Ansprüche 2 bis 4, dadurch gekennzeichnet, daß in die Walze (13) eine Bürstenwalze (20) zum Übertragen des Materials auf eine Zentrifugierwalze (21) eingreift.

6. Vorrichtung nach einem der Ansprüche 2 bis 5, dadurch gekennzeichnet, daß mehrere Zentrifugierwalzen (21) mit dazwischenliegenden Übertragungswalzen (20) vorgesehen sind.

7. Vorrichtung nach einem der Ansprüche 2 bis 6, dadurch gekennzeichnet, daß als letzte Walze eine Bürstenwalze (22) zum Abziehen des Füllmaterials vorgesehen ist.

8. Vorrichtung nach einem der Ansprüche 2 bis 7, dadurch gekennzeichnet, daß an der Unterseite der Walzen (13, 20, 21) ein Auffanggitter (23) für das Stoffdecklage-Material angeordnet ist.

9. Vorrichtung nach einem der Ansprüche 2 bis 8, dadurch gekennzeichnet, daß ein Absaugrohr (24) zum Absaugen des Füllmaterials von der letzten Bürstenwalze (22) vorgesehen ist.

## Claims

1. Method of separating a fleece-like filling material from a fabric covering material, which are, for example, bonded mechanically, chemically, thermochemically or in some other manner and which, for example, are formed as waste in the production of quilts, clothing articles, such as anoraks, thermal suits or the like, characterised in that, in a first operating step, the filling material and the fabric covering material are cut up, in a second operation, the connections between the materials are loosened by tearing or fulling, and in a third operation, the materials are separated by centrifuging.

2. Means for carrying out the method according to claim 1, with a cutting device in combination with a carding device, characterised in that the carding device (12) is provided for loosening the connections between the materials and that at least one roller (13) around which is wound a saw- toothed wire (27) for separating the materials by centrifuging is arranged behind the carding device (12).

3. Means according to claim 2, characterised in that at least one pair of rollers (14, 15) is provided for the transfer of the cut fabric covering layer material and filling material from the cutting machine (11) to a transfer roller (16) to the carding device (12).

4. Means according to claim 2 or 3, characterised in that at least one pair of rollers (18, 19), consisting of a working roller (19) and a turning roller (18) and coacting with the circumference of the drum (17) of the carding device (12), is provided for the separation of the materials.

5. Means according to one of the claims 2 to 4, characterised in that a brush roller (20) for the transfer of the material to a centrifuging roller (21) is in engagement with the roller (13).

6. Means according to one of the claims 2 to 5, characterised in that a plurality of centrifuging rollers (21) with interposed transfer rollers (20) is provided.

7. Means according to one of the claims 2 to 6, characterised in that a brush-type roller (22) for the detachment of the filling material is provided as last roller.

8. Means according to one of the claims 2 to 7, characterised in that a collecting screen (23) for the fabric covering material is arranged on .the underside of the rollers (13, 20, 21).

9. Means according to one of the claims 2 to 8, characterised in that a suction pipe (24) is provided for the removal by suction of the filling material from the last brush-type roller (22).

## Revendications

1. Procédé pour séparer une matière de garnissage, du type nappe, d'avec un matériau pour couche de couverture, liés par exemple par voie mécanique, chimique, thermochimique ou autre, et que l'on obtient sous forme de déchets, par exemple lors de la fabrication d'édredons, d'articles d'habillement, comme des anoraks, des vêtements résistant à la chaleur et assimilé, caractérisé en ce que, au cours d'une première étape, on déchiquette le matériau de garnissage et le matériau pour couche de couverture ; dans une deuxième étape, on rompt les liaisons entre les matériaux, grâce à un travail d'effilochage ou de foulage ; et, dans une troisième étape, on sépare les matériaux par centrifugation.

2. Dispositif pour la mise en oeuvre du procédé selon la revendication 1, avec un dispositif coupeur en combinaison avec une carde, caractérisé en ce que la carde (12) est prévue pour rompre les liaisons entre les matériaux, et qu'au moins un rouleau (13), entouré d'un fil Morell (27), est disposé, pour séparer les matériaux par centrifugation, en arrière de la carde (12).

3. Dispositif selon la revendication 2, caractérisé en ce qu'il est prévu au moins une paire de rouleaux (14, 15) pour transférer le matériau de couche de couverture et le matériau de garnissage coupés, depuis la machine coupeuse (11), en passant par un rouleau de transfert (16), jusqu'à la carde (12).

4. Dispositif selon les revendications 2 ou 3, caractérisé en ce qu'il est prévu, pour séparer les matériaux, au moins une paire de rouleaux (18, 19), constituée d'un travailleur (19) et d'un déchargeur (18), coopérant avec la périphérie du tambour (17) de la carde (12).

5. Dispositif selon l'une des revendications 2 à 4, caractérisé en ce qu'un rouleau brosseur (20) est en prise avec le rouleau (13), pour transférer le matériau sur un rouleau centrifugeur (21).

6. Dispositif selon l'une des revendications 2 à 5, caractérisé en ce qu'il est prévu plusieurs rouleaux centrifugeurs (21), séparés par des rouleaux de transfert (20).

7. Dispositif selon l'une des revendications 2 à 6, caractérisé en ce qu'il est prévu comme dernier rouleau un rouleau brosseur (22), destiné à ôter le matériau de garnissage.

8. Dispositif selon l'une des revendications 2 à 7, caractérisé en ce qu'une grille réceptrice (23), destinée au matériau de couche de couverture, est disposée en dessous des rouleaux (13, 20, 21).

9. Dispositif selon l'une des revendications 2 à 8, caractérisé en ce qu'il est prévu un tube d'aspiration (24) pour aspirer le matériau de garnissage du dernier rouleau brosseur (22).
